# EUROPÄISCHE PATENTSCHRIFT

(11) **EP 4 313 437 B1**
(45) Veröffentlichungstag und Bekanntmachung des Hinweises auf die Patenterteilung: **04.06.2025**
(21) Anmeldenummer: 22700795.2
(22) Anmeldetag: 17.01.2022
(51) Int. Cl.: B21B 39/14

(54) **VERFAHREN UND VORRCIHTUNG ZUM FÜHREN UND ZENTRIEREN EINES METALLENEN WALZGUTS IN EINER WALZSTRASSE**
METHOD AND DEVICE FOR GUIDING AND CENTERING A METAL ROLLING STOCK IN A ROLLING MILL
PROCÉDÉ ET DISPOSITIF DE GUIDAGE ET DE CENTRAGE D'UN MATÉRIAU DE LAMINAGE MÉTALLIQUE DANS UN LAMINOIR

(30) Priorität: 30.03.2021 DE 102021203170
(43) Veröffentlichungstag der Anmeldung: 07.02.2024
(73) Patentinhaber: SMS group GmbH, 41069 Mönchengladbach (DE)
(72) Erfinder: MENGEL, Christian, 57074 Siegen (DE); JEPSEN, Olaf Norman, 57072 Siegen (DE); EHLS, Bernhard, 57271 Hilchenbach (DE); FUCHS, Wolfgang, 57271 Hilchenbach (DE)
(74) Vertreter: Kross, Ulrich
(86) Internationale Anmeldenummer: PCT/EP2022/050853
(87) Internationale Veröffentlichungsnummer: WO 2022/207151

(56) Entgegenhaltungen:
- EP-B1- 2 445 659
- WO-A1-2014/102189
- JP-A- H09 239 426
- JP-A- S6 393 401
- JP-A- S60 145 218
- JP-A- S61 222 626

## Beschreibung

Die Erfindung betrifft ein Verfahren zum Führen und Zentrieren eines metallenen Walzguts in einer Walzstraße mit in einer Walzlinie angeordneten Aggregaten und Walzgerüsten zum Umformen des Walzguts, wobei das Verfahren die Verwendung von Seitenführungsmitteln umfasst, die an verschiedenen Orten der Walzlinie eine seitliche Kraft auf das sich bewegende Walzgut ausüben, wobei das Verfahren weiterhin eine Einlaufzentrierung des Walzguts vor einem ersten Aggregat und/oder vor einem ersten Walzgerüst der Walzstraße mit ersten Seitenführungsmitteln und in Transportrichtung des Walzguts stromabwärts eine Ausrichtung des Walzguts parallel zur Walzlinie mit zweiten Seitenführungsmitteln umfasst.

Die Erfindung betrifft weiterhin eine Vorrichtung zur Durchführung des Verfahrens.

Ein Verfahren bzw. eine Vorrichtung gemäss dem Oberbegriff der Ansprüche 1 bzw. 9 ist beispielsweise aus der EP 2 445 659 B1 bekannt. Das in der EP 2 445 659 B1 beschriebene Verfahren umfasst das Fertigwalzen einer Bramme zu einem Band in einer Vorrichtung, die zumindest einen Ofen, mindestens eine dem Ofen in Förderrichtung der Bramme nachgeordnete Bearbeitungsvorrichtung und eine der mindestens einen Bearbeitungsvorrichtung in Förderrichtung der Bramme nachgeordnete Walzstraße aufweist, wobei Mittel vorhanden sind, mit denen auf die Seiten der Bramme eine Kraft ausgeübt werden kann, um die Achse der Bramme in Übereinstimmung mit einer vorgegebenen Lage quer zur Förderrichtung der Bramme, insbesondere in Übereinstimmung mit der Achse der Walzstraße, zu bewegen. Das Verfahren umfasst erste Mittel zur Ausübung einer seitlichen Kraft auf die Bramme, die an einem ersten Ort auf die Bramme wirken, sowie zweite Mittel zur Ausübung einer seitlichen Kraft auf die Bramme, die an einem zweiten Ort auf die Bramme wirken, wobei der zweite Ort in Förderrichtung der Bramme beabstandet von dem ersten Ort liegt, wobei der erste Ort hinter dem Ofen liegt und der zweite Ort vor, innerhalb oder hinter der mindestens eine Bearbeitungsvorrichtung liegt.

Bei dem in der EP 2 445 659 B1 konkret beschriebenen Ausführungsbeispiel liegt der zweite Ort vor einer Bearbeitungsvorrichtung in Form einer Entzunderungsvorrichtung. Unmittelbar vor einem ersten Walzgerüst der Walzstraße sind mechanische Seitenführungen für das Walzgut in Form von Seitenführungslinealen vorgesehen. Eine solche Linealführung am Einlauf der ersten Umformeinrichtung bzw. des ersten Walzgerüsts muss so ausgestaltet sein, dass das Walzgut nicht berührt wird, da sonst eine Beschädigung der Kanten des Walzguts droht. Daher wird eine solche Linealführung des Walzguts üblicherweise mit einem Abstand zum Walzgut gefahren. Die Seitenführungsmittel gemäß EP 2 445 659 B1 gewährleisten das Zentrieren der Bramme vor der Walzstraße, eine Ausrichtung der Bramme quer zur Walzlinie ist jedoch mit dieser Vorrichtung nicht möglich

Eine Vorrichtung und ein Verfahren zum seitlichen Führen eines Walz -oder Gießerzeugnisses auf einer Transportstraße ist beispielsweise aus der WO 2014/102189 A1 bekannt. Die Vorrichtung umfasst ein erstes und ein zweites Führungslineal, wobei die Führungslineale einander gegenüberliegend beiderseits der Transportstraße angeordnet sind und für eine Bewegung in Richtung einer Breite der Transportstraße mit jeweils zumindest einem Stellantrieb verbunden sind, wobei die Stellantriebe senkrecht zur Transportrichtung des Walz- oder Gießerzeugnisses betätigbar sind. Die Führungslineale sind durch eine Betätigung des jeweils zugeordneten Stellantriebs unabhängig voneinander jeweils mit ihrer zugehörigen Längsachse des Walz- oder Gießerzeugnisses in einem vorbestimmten Winkel und/oder in einem unterschiedlichen Abstand zur Transportstraßen-Mitte positionierbar, wobei diese jeweils Kontaktrollen aufweisen, die durch eine Bewegung des Führungslineals in Kontakt mit einem Seitenrand des Walz- oder Gießerzeugnisses bewegbar sind, um dieses zu führen und/oder zu stauchen. Diese Konstruktion ist aufwendig. Eine exakte Einstellung der Kräfte, die seitlich auf das Walzgut einwirken, ist mit diesem Konzept schwer möglich. Darüber hinaus sind der WO 2014/102189 keine Vorschläge zu entnehmen, wie das Walzgut bis zum Ende des Umformvorgangs in der Mitte der Walzstraße bzw. in der Walzlinie gehalten werden kann.

Weiterer Stand der Technik ist aus der JP H05293526 A bekannt.

Der Erfindung liegt daher die Aufgabe zugrunde, ein Verfahren sowie eine Vorrichtung der eingangs genannten Art bereitzustellen, die es ermöglichen, das Walzgut in einer Walzstraße bzw. in einer Transportstraße einer Walzstraße mittig zu zentrieren und quer zur Transportrichtung auszurichten, wobei gleichzeitig Verschleiß und/oder Beschädigung an Führungen und am Walzgut vermieden werden sollen. Insbesondere sollen das Verfahren und die Vorrichtung gemäß der Erfindung auch ermöglichen, das Walzgut in der Mitte der Walzstraße bzw. in der Walzlinie bis zum Ende des Walzvorgangs zu halten.

Die der Erfindung zugrundeliegende Aufgabe wird gelöst durch ein Verfahren gemäß Anspruch 1 sowie durch eine Vorrichtung gemäß Anspruch 9. Weitere vorteilhafte Ausgestaltungen der Erfindung ergeben sich aus den jeweiligen Unteransprüchen.

Nach einem Gesichtspunkt der vorliegenden Erfindung wird ein Verfahren zum Führen und Zentrieren eines metallenen Walzguts in einer Walzstraße bzw. in einer Transportstraße einer Walzstraße mit in einer Walzlinie angeordneten Aggregaten und Walzgerüsten zum Umformen des Walzguts vorgeschlagen, wobei das Verfahren die Verwendung von Seitenführungsmitteln umfasst, die an verschiedenen Orten der Walzlinie eine seitliche Kraft auf das sich bewegende Walzgut ausüben, wobei das Verfahren weiterhin wenigstens eine Einlaufzentrierung des Walzguts vor einem ersten Aggregat und/oder vor einem ersten Walzgerüst der Walzstraße mit ersten Seitenführungsmitteln und stromabwärts eine Ausrichtung des Walzguts quer zur Walzlinie mit zweiten Seitenführungsmitteln umfasst. Das Verfahren zeichnet sich insbesondere dadurch aus, dass die Einlaufzentrierung eine trichterförmige, flächige Führung des Walzguts und eine punktuelle Führung des Walzguts umfasst.

Aggregate im Sinne der vorliegenden Erfindung sind Scheren, Zunderwäscher, Staucher, Coilboxen oder dergleichen. Der Begriff "Aggregate" wird im Sinne der Erfindung zur Unterscheidung von den Walzgerüsten der Walzstraße verwendet, die dem Umformen des Walzguts dienen. Als Walzgut können Brammen, Dünnbrammen oder ein Vorband vorgesehen sein. Die Walzstraße kann als Warmbandstraße ausgebildet sein.

Das Verfahren umfasst zunächst das Einfangen des Walzguts beim Einlauf in die Walzstraße durch die Einlaufzentrierung, d. h. wenigstens vor einem ersten Aggregat, vorzugsweise die Einstellung eines moderaten Trichters mit ersten Seitenführungsmitteln mit einem verhältnismäßig geringen Schrägungswinkel von z.B. 1° bis 30° bevorzugt von 5° bis 20° für einen sicheren Bandtransport beim Einlauf sowie ein mittiges Ausrichten des Walzguts für einen nächsten Prozessschritt, beispielsweise für einen Scherenschnitt. Sodann sieht das Verfahren ein mittiges Zuführen des Walzgutkopfs und eine Ausrichtung des Walzguts quer zur Walzlinie für den Start des darauffolgenden Umformprozesses vor. Eine verhältnismäßig enge Führung des Walzguts mit zweiten Seitenführungsmitteln erlaubt ein mittiges Halten des Walzguts während der Umformung, sodass der Umformprozess in der erwarteten Mittellage des Walzgerüsts der Walzstraße erfolgt.

Die Walzstraße kann beispielsweise eine Fertigstraße sein, die einer Vorstraße nachgeschaltet ist. Die Walzstraße kann aber auch eine Vorwalzstraße umfassend eines oder mehrere Vorgerüste sein. Das mehrstufige Verfahren gemäß der Erfindung hat den Vorzug, dass der Eingriff in die Kanten des Walzguts schonend und verschleißarm erfolgt, was insbesondere durch eine punktuelle Führung und Zentrierung des Walzguts gewährleistet wird. Die Kombination aus flächiger und punktueller Führung durch die Einlaufzentrierung hat den Vorteil, dass ein schräg oder außermittig ein- oder auslaufender Walzgutkopf oder Walzgutfuß des Walzguts bis zum Ende der Einlaufzentrierung durch den moderaten Trichteraufbau sanft umgelenkt und gleichzeitig sicher geführt wird und die Belastung der punktuellen Führung geringer ist, wodurch nicht nur die Führung sicherer erfolgt, sondern gleichzeitig die Belastung der Komponenten begrenzt wird.

Bei dem Verfahren gemäß der Erfindung ist vorgesehen, dass zur Einlaufzentrierung des Walzguts weiterhin dritte Seitenführungsmittel verwendet werden. Zwischen den ersten und dritten Seitenführungsmitteln können Aggregate wie beispielsweise Heiz- und Trenneinrichtungen angeordnet sein. Eine zweistufige Einlaufzentrierung hat den Vorteil, dass die auf die Walzgutkante ausgeübten Kräfte besonders schonend und aufgebracht werden können. Die ersten und dritten Seitenführungsmittel sind in Walzrichtung stromabwärts unmittelbar hintereinander mit einem ersten verhältnismäßig kleinen Abstand angeordnet-sein, wohingegen die ersten und zweiten und/oder dritten Seitenführungsmittel in Walzrichtung stromabwärts mit einem verhältnismäßig grösseren Abstand zueinander angeordnet sind, sodass mit verhältnismäßig geringer Krafteinwirkung ein verhältnismäßig großes Verschiebemoment in das Walzgut bzw. in das Warmband eingeleitet werden kann, um dieses im Einlauf in die Walzstraße quer zu Förderrichtung auszurichten. -

Vorzugsweise sind die ersten und zweiten Seitenführungsmittel mit einem großen Abstand zwischen 6 und 20 m in Walzrichtung hintereinander angeordnet, die ersten und dritten Seitenführungsmittel hingegen mit einem zweiten kleineren Abstand von z.B. 1 m bis 6 m unmittelbar hintereinander angeordnet.

Insbesondere die ersten und dritten Seitenführungsmittel können unterschiedlich robust bzw. zur Aufnahme unterschiedlich großer Kräfte ausgelegt sein. Beispielsweise kann vorgesehen sein, dass die ersten Seitenführungsmittel zur Aufnahme größerer Kräfte als die dritten Seitenführungsmittel ausgelegt sind.

Bei einer bevorzugten Variante des Verfahrens gemäß der Erfindung ist vorgesehen, dass alle Seitenführungsmittel mit einer steuerbaren variablen Anstellkraft mit dem Walzgut in und außer Eingriff gebracht werden. Die Seitenführungsmittel können hierzu beispielsweise über hydraulische Zylinder mit Positionsgebern und Druckgebern anstellbar sein. Hierzu ist es vorteilhaft, wenn das Verfahren eine Kraft- und/oder Positionsregelung der Seitenführungsmittel umfasst. Darüber hinaus kann eine Steuerung und/oder Regelung der Seitenführungsmittel in Abhängigkeit der Position des Walzguts in der Walzstraße vorgesehen sein.

Das Verfahren sieht zweckmäßigerweise eine weitere trichterförmige, flächige und punktuelle Führung des Walzguts mittels der dritten Seitenführungsmittel vor.

Bei einer weiterhin zweckmäßigen und vorteilhaften Variante des Verfahrens gemäß der Erfindung ist vorgesehen, dass die Ausrichtung des Walzguts mit den zweiten Seitenführungsmitteln unmittelbar vor dem ersten Walzgerüst der Walzstraße erfolgt. "Unmittelbar" im Sinne der vorliegenden Anmeldung bedeutet ohne Zwischenschaltung weiterer Aggregate oder Walzgerüste.

Vorzugsweise werden die Seitenführungsmittel aktiv gegen das Walzgut angestellt, vorzugsweise mit einer Kontaktkraft, die kleiner ist als die plastische Verformbarkeit des Walzguts. Diese Kontaktkraft kann beispielsweise zwischen 5 und 50 KN betragen, falls das Walzgut nicht vermöge seiner eigenen Bewegungsdynamik gegen die Seitenführungsmittel drückt. Die Anstellung der Seitenführungsmittel gegen das Walzgut erfolgt weiterhin vorzugsweise so, dass beide Seiten der Seitenführungsmittel sich in Kontakt mit dem Walzgut befinden. Die von den Seitenführungsmitteln aufgebrachte Kontaktkraft ist jedenfalls so bemessen, dass keine Stauchung des Walzguts an den Rändern bewirkt wird.

Ein Staucher ist kein Seitenführungsmittel im Sinne der Erfindung.

Vorzugsweise umfasst die Führung des Walzguts zur Ausrichtung des Walzguts quer zur Walzlinie eine Führung, die enger als die Führung der Einlaufzentrierung ist, um so ein Halten des Walzguts in der Walzlinie zu gewährleisten.

Weiterhin ist es vorteilhaft, wenn die ersten Seitenführungsmittel nach einem ersten Kontakt mit dem Walzgut und vor einem zweiten Kontakt mit dem Walzgut mittels der zweiten oder dritten Seitenführungsmittel oder wenigstens eines weiteren Seitenführungsmittels mit dem Walzgut zeitweise außer Eingriff gebracht werden. Dies hat den Vorteil, dass der durch die ersten Seitenführungsmittel in die Walzstraßenmitte geschobene Bandkopf auch in der Mitte der Walzstraße bis zu einem nächsten Kontakt mit einem weiteren Seitenführungsmittel transportiert wird.

Nach einer weiteren vorteilhaften Variante des Verfahrens kann vorgesehen sein, die Ausrichtung und Position des Walzguts bezüglich der Walzlinie sensorisch zu erfassen und eine Anstellbewegung und/oder Anstellkraft der Seitenführungsmittel in Abhängigkeit der Position und/oder Ausrichtung des Walzguts zu steuern. Die Ausrichtung des Walzguts bezüglich der Walzlinie kann entweder über Druckgeber in Anstellzylindern der Seitenführungsmittel oder durch separate Sensoren erfasst werden.

Die Position des Walzguts bezüglich der Walzlinie wird in vorteilhafter Art und Weise durch ein Bandverfolgungssystem erfasst, wobei die momentane Position des Walzgutkopfs und des Walzgutfußes erfasst wird.

Die ersten, zweiten und/oder dritten Seitenführungsmittel können jeweils zur Aufnahme unterschiedlicher Kräfte ausgelegt sein und/oder mit unterschiedlichen Kräften an die Walzgutkante anstellbar sein, um auf diese Art und Weise eine positive Beeinflussung der Walzgutkante zu bewirken, beispielsweise um ggf. eine Vorverfestigung der Walzgutkante vor einem ersten Bearbeitungsschritt zu erzielen oder auch um eine Kantenverfestigung zu verhindern.

Die der Erfindung zugrundeliegende Aufgabe wird weiterhin durch eine Vorrichtung gelöst, die insbesondere zur Durchführung des Verfahrens der vorstehend beschriebenen Art geeignet und bestimmt ist.

Nach einem Gesichtspunkt der Erfindung ist eine Vorrichtung zum Führen und Zentrieren eines metallenen Walzguts in einer Walzstraße vorgesehen, wobei die Walzstraße in einer Walzlinie angeordnete Aggregate und Walzgerüste zur Umformung des Walzguts umfasst, wenigstens umfassend erste und zweite Seitenführungsmittel, die an verschiedenen voneinander beabstandeten Orten der Walzlinie angeordnet sind, wobei wenigstens erste Seitenführungsmittel eine Einlaufzentrierung des Walzguts bilden und mit einem ersten großen Abstand vor einem ersten Walzgerüst angeordnet sind und wenigstens zweite Seitenführungsmittel mit einem zweiten kleineren Abstand vor dem ersten Walzgerüst angeordnet sind und zur Ausrichtung des Walzguts parallel und mittig zur Walzlinie vorgesehen sind.

Die Vorrichtung zeichnet sich insbesondere dadurch aus, dass wenigstens die ersten Seitenführungsmittel eine flächige Führung des Walzguts und zusätzlich eine punktförmige Führung des Walzguts aufweisen, wobei die punktförmige Führung vorzugsweise als Rollenseitenführung ausgebildet ist.

Die ersten und zweiten Seitenführungsmittel sind mit einem verhältnismäßig grösseren Abstand zueinander angeordnet, um bei der Ausrichtung des Walzguts quer zu einer Mittellinie der Walzstraße ein großes Moment mit möglichst geringer Kontaktkraft in das Walzgut einbringen zu können.

Erfindungsgemäß sind weiterhin wenigstens dritte Seitenführungsmittel vorgesehen. Die dritten Seitenführungsmittel sind in verhältnismäßig kurzem Abstand hinter den ersten Seitenführungsmitteln angeordnet. Die zweiten und/oder dritten Seitenführungsmittel umfassen jeweils eine flächige Führung und zusätzlich wenigstens eine punktförmige Führung des Walzguts.

Das Konzept des erfindungsgemäßen Verfahrens sowie der erfindungsgemäßen Vorrichtung umfasst nach dieser Variante die Anordnung von wenigstens zwei unmittelbar hintereinander angeordneten Seitenführungsmitteln mit anstellbaren Rollen für einen Führungs-Walzgut Kontakt ohne Kantenbeschädigung, die einzeln verfahren und flexibel angestellt werden. Diese Führungen werden jeweils aus einer Kombination von flächigen Führungen und punktförmigen Führungen gebildet, wobei die ersten und dritten Seitenführungsmittel eine Art Doppeltrichter bilden, mit dem zunächst das Walzgut mittig zentriert in die anschließenden Aggregate vor einem Umformschritt geführt wird und mittig zentriert in diese Aggregate einlaufen.

Wie vorstehend erwähnt, sind die flächigen Führungen im Wesentlichen als Trichterführung ausgebildet.

Bei einer vorteilhaften Variante der Vorrichtung gemäß der Erfindung ist vorgesehen, dass die Rollenseitenführung auslaufseitig der Trichterführung und/oder einlaufseitig der Trichterführung angeordnet ist. Beispielsweise kann vorgesehen sein, dass an den ersten und dritten Seitenführungsmitteln die Rollenseitenführungen bzw. Punktführung auslaufseitig der Trichterführung angeordnet sind. Die zweiten Seitenführungsmittel können für eine engere Führung und Ausrichtung des Walzguts quer zur Walzlinie in vorteilhafter Art und Weise einlaufseitig mit einer Rollenseitenführung versehen sein.

Die Seitenführungsmittel sind vorteilhafterweise beiderseits des Walzguts mit einer vorgebbaren Kraft anstellbar, vorzugsweise in verschiedenen Winkelstellungen. Die Ausrichtungen der Seitenführungsmittel in verschiedenen Winkelstellungen relativ zur Mitte der Walzstraße bzw. zur Walzlinie und damit relativ zu den Seitenrändern des Walzguts ist insbesondere für die trichterförmige Anordnung der ersten und dritten Seitenführungsmittel vorteilhaft.

Vorteilhafte Ausgestaltungen der Erfindung werden unter Bezugnahme auf die beigefügten Zeichnungen nachstehend beispielsweise erläutert.

Es zeigen:
- Figur 1: eine schematische Draufsicht auf einen Teil einer Walzstraße mit Vorrichtungen zum Führen und Zentrieren des Walzguts nach der Erfindung,
- Figur 2: eine der Figur 1 entsprechende Ansicht, bei welcher sich das Walzgut in einer anderen Position befindet,
- Figur 3: eine vergrößerte Darstellung der Führung des Walzguts an verschiedenen Positionen und
- Figur 4: eine schematische Darstellung verschiedener Positionen des Walzguts in der Walzstraße bei dem Verfahren gemäß der Erfindung.

Im Folgenden wird zunächst Bezug genommen auf die Darstellungen in Figuren 1 und 2, die eine Draufsicht auf den Einlaufbereich einer Walzstraße 1 zeigen, bei welchem ein bandförmiges Walzgut 2 aus vorgelagerten Prozessen wie Erwärmungsofen, Gießmaschine oder Vorgerüst einer Umformung zugeführt wird. Die Walzstraße 1 gemäß der Erfindung ist eine Fertigstraße, die vorzugsweise eine Vielzahl von Walzgerüsten umfasst, von denen ein erstes Walzgerüst 3 andeutungsweise dargestellt ist. Das Walzgut 2 ist beispielsweise ein Warmband, welches beispielsweise in der Walzstraße 1 eine Schere 4 und einen Zunderwäscher 5 durchläuft, bevor es dem ersten Walzgerüst 3 in der Walzstraße 1 zugeführt wird. Das Walzgut 2 in Form des Warmbandes wird dabei in bekannter Art und Weise über einen Rollgang 6 dem ersten Aggregat der Walzstraße 1 in Form der Schere 4, die im vorliegenden Fall als Trommelschere ausgeführt ist, zugeführt. Das Walzgut 2 durchläuft die Walzstraße 1 in den Darstellungen von links nach rechts, wobei Figur 1 das Walzgut 2 zeigt, während ein Walzgutkopf 7 (Bandkopf) sich auf dem Rollgang 6 im Bereich erster Seitenführungsmittel 8 befindet.

Den ersten Seitenführungsmitteln 8 sind in Transportrichtung des Walzguts 2 unmittelbar nachgeschaltet dritte Seitenführungsmittel 10, die etwa entsprechend den ersten Seitenführungsmitteln 8 ausgebildet sind. Mit einem Abstand A1 zu den ersten Seitenführungsmitteln 1 sind zweite Seitenführungsmittel 9 unmittelbar vor dem ersten Walzgerüst 3 angeordnet. In dem dargestellten Ausführungsbeispiel sind die ersten und dritten Seitenführungsmittel 8,10 mit einem zweiten kleineren Abstand A2 von z.B. 1 m bis 6 m unmittelbar hintereinander angeordnet, der signifikant kleiner ist als der Abstand A1 von z.B. 6 m bis 20 m zwischen den dritten Seitenführungsmitteln 10 und den zweiten Seitenführungsmitteln 9. Die ersten Seitenführungsmittel 8 sind mit großem Abstand vor dem ersten Walzgerüst 3 angeordnet, wohingegen die zweiten Seitenführungsmittel 9 unmittelbar vor dem ersten Walzgerüst 3 angeordnet sind.

Die ersten Seitenführungsmittel 8 und dritten Seitenführungsmittel 10 sind in Form eines moderaten Trichters ausgeführt, welche eine um z.B. 1° bis 30° von einer Parallelen abweichende, sich Transportrichtung verjüngende Trichterform ausbilden. Die Winkelstellung der Trichter lässt sich variable und abweichend einstellen.

Zwischen den dritten Seitenführungsmitteln 10 und den zweiten Seitenführungsmitteln 9 sind in Transportrichtung des Walzguts 2 zunächst die Schere 4 und unmittelbar darauffolgend der Zunderwäscher 5 angeordnet. Andere Konfigurationen der Anordnung sind im Rahmen der Erfindung denkbar. Beispielweise können die ersten und dritten Seitenführungsmittel 8,10 vor einer Coilbox und einer in Transportrichtung dahinter angeordneten Schere vorgesehen sein. Der Abstand A1 von den zweiten Seitenführungsmitteln 9 zu den dritten Seitenführungsmitteln 10 ist verhältnismäßig groß gewählt, um zwischen diesen beiden voneinander beabstandeten Kontaktpunkten mit dem Walzgut 2 einen maximalen Hebelarm auf das Walzgut 2 ausüben zu können, um dieses quer zur Transportrichtung auf dem Rollgang 6 von einer Soll-Lage auf eine Ideallinie bzw. auf die Mittellinie 11 der Walzstraße 1 ausrichten und verschieben zu können. Die jeweilige Ist-Ausrichtung des Walzguts 2 ist in den Figuren mit einer grob gestrichelten Linie 12 angedeutet.

Wie dies insbesondere der Figur 3 zu entnehmen ist, umfassen die ersten, zweiten und dritten Seitenführungsmittel 8, 9, 10 jeweils zwei Führungsschenkel 13, die jeweils mittels Anstellzylindern 14 sowohl schwenkbar als auch quer zu der Mittellinie 11 der Walzstraße verstellbar sind. Die Anstellzylinder 14 sind vorzugsweise als hydraulische Zylinder ausgebildet, die gegen entsprechende Widerlager abgestützt sind. Jeder Führungsschenkel 13 bildet eine in Richtung auf die Seitenränder des Walzguts 2 ausgerichtete Führungsfläche, an die sich im Falle der ersten und dritten Seitenführungsmittel 8, 10 eine punktförmige Auflage in Form einer Führungsrolle 15 anschließt. Die Führungsschenkel 13 der ersten und dritten Seitenführungsmittel 8, 10 sind jeweils trichterförmig ausgerichtet bzw. angestellt, so dass die ersten und dritten Seitenführungsmittel 8,10 Doppeltrichter bilden, die eine Einlaufzentrierung des Walzguts 2 bewirken.

Wie dies in Figur 1 dargestellt ist, gelangt das außermittig auf dem Rollgang 6 angeordnete Walzgut 2 zunächst in Kontakt mit einem Führungsschenkel 13 der ersten Seitenführungsmittel 8. In diesem Fall erfüllen die ersten Seitenführungsmittel 8 zunächst die Funktion des Einfangens des Walzguts 2, das beispielsweise als Bramme, Dünnbramme oder Vorband ausgebildet sein kann.

Das Verfahren umfasst die Einstellung eines moderaten Trichters mit einem geringen Schrägungswinkel, sodass das Walzgut 2 zunächst mit den ersten Seitenführungsmitteln 8 möglichst schonend in Kontakt gelangt. Eine weitere Zentrierung erfolgt dann mittels der dritten Seitenführungsmittel 10. Die Führungsrollen 15 der ersten und der dritten Seitenführungsmittel 8, 10 liegen danach nur punktförmig an den Rändern des Walzguts 2 an. Das Walzgut 2 wird demzufolge grob zentriert der Schere 4 und nachfolgendem Zunderwäscher 5 zugeführt.

Sodann gelangt der Walzgutkopf 7 in den Führungsbereich der dritten Seitenführungsmittel 10, die entsprechend den ersten Seitenführungsmitten 8 ausgebildet sind.

Die zweiten Seitenführungsmittel 9 sind unmittelbar vor dem ersten Walzgerüst 3 der Walzstraße 1 angeordnet. Die zweiten Seitenführungsmittel 9 umfassen ebenso zwei Führungsschenkel 13, an denen jedoch anders als bei den ersten und dritten Seitenführungsmitteln 8, 10 Führungsrollen 15 in Transportrichtung des Walzguts 2 betrachtet stromaufwärts, also einlaufseitig der von den Führungsschenkeln 13 gebildeten Führung, angeordnet sind. Stromaufwärts der Führungsrollen der zweiten Seitenführungsmittel 9 befindet sich ein Trichter, der zusammen mit den Führungsrollen 15 verfahren werden kann und der das Einlaufen des Walzgutkopfes 7 zwischen die Führungsrollen des zweiten Seitenführungsmittels -9 sicherstellt. Die Weite der Öffnung zwischen den Führungsschenkeln 13 der zweiten Seitenführungsmittel 9 ist geringer als die der Trichteröffnungen der ersten und dritten Seitenführungsmittel 8,10. Im Idealfall sind die Führungsschenkel 13 der zweiten Seitenführungsmittel 9 parallel zueinander ausgerichtet. Die Führungsrollen 15 bewirken ein Halten des Walzguts 2 in der Mittellinie 11 der Walzstraße 1 über den gesamten Walzvorgang, selbst wenn der Walzgutfuß 16 des Walzguts 2 bereits den Führungsbereich der ersten und dritten Seitenführungsmittel 8, 10 verlassen hat, wie dies in Figur 4d dargestellt ist. Die Führungsschenkel 13 können das Walzgut auch noch halten, wenn der Walzgutfuß 16 des Walzguts 2 bereits die Führungsrollen 15 der zweiten Seitenführungsmittel 9 verlassen haben.

Die Figuren 4a) bis 4c) zeigen eine schematische Sequenz eines in die Walzstraße 1 einlaufenden Walzguts, wobei Figur 4d) den Zustand abbildet, in dem der Walzgutfuß 16 des Walzguts 2 sich noch zwischen den zweiten Seitenführungsmitteln 9 befindet und ein folgender Abschnitt des Walzguts sich bereits auf dem Rollgang 6 der Walzstraße 1 befindet.

Bei dem Verfahren gemäß der Erfindung gelangt der Walzgutkopf 7 zunächst in die Trichteröffnung der ersten Seitenführungsmittel 8. Bei einem Schieflauf des Walzguts 2 wird der Walzgutkopf 7 zunächst mit einem der Führungsschenkel 13 der ersten Seitenführungsmittel 8 in Kontakt gelangen und das Walzgut 2 einfangen. Danach gelangt das Walzgut 2 in den Einlaufbereich der dritten Seitenführungsmittel 10. Mittels der dritten Seitenführungsmittel 10 erfolgt ein mittiges Ausrichten des Walzguts 2 für den nächsten Prozessschritt, beispielsweise einen Scherenschnitt mittels der den dritten Seitenführungsmitteln 10 stromabwärts nachgeschalteten Schere 4.

In Figur 4 b) ist der Zustand des Walzguts 2 dargestellt, in welchem der Walzgutkopf 7 gerade in den Einlaufbereich der zweiten Seitenführungsmittel 9 gelangt ist. In dieser Lage des Walzguts 2 ist eine sichere Führung und Ausrichtung des Walzguts 2 durch alle Seitenführungsmittel 8, 9, 10 gewährleistet, sodass der Walzgutkopf 7 mittig dem Umformprozess durch das erste Walzgerüst 3 zugeführt werden kann und auch in dieser Lage über den gesamten Walzvorgangs gehalten werden kann. Figur 4 d) zeigt den Zustand des Walzguts 2, bei welchem der Walzgutfuß 16 sich gerade noch im Bereich der Führung mit den zweiten Seitenführungsmitteln 9 befindet.

### Bezugszeichenliste

1 Walzstraße
2 Walzgut
3 Walzgerüst
4 Schere
5 Zunderwäscher
6 Rollgang
7 Walzgutkopf
8 erste Seitenführungsmittel
9 zweite Seitenführungsmittel
10 dritte Seitenführungsmittel
11 Mittellinie der Walzstraße
12 Ist-Linie des Walzguts
13 Führungsschenkel
14 Anstellzylinder
15 Führungsrolle
16 Walzgutfuß
A1 erster großer Abstand zwischen den ersten und zweiten Seitenführungsmitteln
A2 zweiter kleiner Abstand zwischen den ersten und dritten Seitenführungsmitteln

## Patentansprüche

1. Verfahren zum Führen und Zentrieren eines metallenen Walzguts (2) in einer Walzstraße (1) mit wenigstens einem in einer Walzlinie angeordneten Aggregat und wenigstens einem Walzgerüst (3) zum Umformen des Walzguts (2), wobei das Verfahren die Verwendung von Seitenführungsmitteln (8,9,10) umfasst, die an verschiedenen Orten der Walzlinie eine seitliche Kraft auf das sich bewegende Walzgut (2) ausüben, wobei das Verfahren weiterhin eine Einlaufzentrierung des Walzguts (2) vor einem ersten Aggregat und/ oder vor einem ersten Walzgerüst (3) der Walzstraße (1) mit ersten Seitenführungsmitteln (8) und in Transportrichtung des Walzguts (2) stromabwärts eine Ausrichtung des Walzguts (2) quer zur Walzlinie mit zweiten Seitenführungsmitteln (9) umfasst, **dadurch gekennzeichnet, dass** die Einlaufzentrierung eine trichterförmige, flächige Führung des Walzguts (2) und eine punktuelle Führung des Walzguts (2) umfasst, dass zur Einlaufzentrierung des Walzguts (2) weiterhin dritte Seitenführungsmittel (10) verwendet werden, die Seitenführungsmittel (8,9,10) jeweils eine flächige Führung des Walzguts und zusätzlich eine punktförmige Führung des Walzguts aufweisen, wobei die punktförmigen Führungen als Rollenseitenführung ausgebildet, die flächigen Führungen im Wesentlichen als Trichterführung ausgebildet sind und wobei die Seitenführungsmittel (8,9,10) jeweils aktiv gegen das Walzgut (2) angestellt werden und weiterhin **dadurch gekennzeichnet, dass** die ersten und dritten Seitenführungsmittel (8,10) in Walzrichtung stromabwärts unmittelbar hintereinander mit einem ersten verhältnismäßig kleinen Abstand (A2) angeordnet sind und dass die ersten (8) und zweiten (9) Seitenführungsmittel (10) in Walzrichtung stromabwärts mit einem verhältnismäßig größeren Abstand (A1) zueinander angeordnet sind.

2. Verfahren nach Anspruch 1 **dadurch gekennzeichnet, dass** die Seitenführungsmittel (8,9,10) mit einer steuerbaren, variablen Anstellkraft mit dem Walzgut (2) in und außer Eingriff gebracht werden.

3. Verfahren nach einem der Ansprüche 1 oder 2, **dadurch gekennzeichnet, dass** eine weitere trichterförmige, flächige und punktuelle Führung des Walzguts (2) mit Hilfe der dritten Seitenführungsmittel (10) vorgesehen ist.

4. Verfahren nach einem der Ansprüche 1 bis 3, **dadurch gekennzeichnet, dass** die Ausrichtung des Walzguts (2) mit den zweiten Seitenführungsmitteln (9) unmittelbar vor dem ersten Walzgerüst (3) der Walzstraße (1) erfolgt.

5. Verfahren nach einem der Ansprüche 1 bis 4, **dadurch gekennzeichnet, dass** die Seitenführungsmittel (8,9,10) mit einer Kontaktkraft, gegen das Walzgut (2) angestellt werden, die kleiner ist als die plastische Verformbarkeit des Walzguts (2).

6. Verfahren nach einem der Ansprüche 1 bis 5, **dadurch gekennzeichnet, dass** die Führung des Walzguts (2) zur Ausrichtung des Walzguts (2) parallel zur Walzlinie (11) eine Führung des Walzguts (2) umfasst, die wenigstens enger als die Führung der Einlaufzentrierung ist, weiterhin vorzugsweise mit Kontakt zum Walzgut angestellt wird.

7. Verfahren nach einem der Ansprüche 1 bis 6, **dadurch gekennzeichnet, dass** die ersten Seitenführungsmittel (8) nach einem ersten Kontakt mit dem Walzgut (2) und vor einem zweiten Kontakt mit dem Walzgut (2) mittels der zweiten oder dritten Seitenführungsmittel (9,10) oder wenigstens eines weiteren Seitenführungsmittels mit dem Walzgut (2) zeitweise außer Eingriff gebracht werden.

8. Verfahren nach einem der Ansprüche 1 bis 7, **dadurch gekennzeichnet, dass** die Ausrichtung und Position des Walzguts (2) bezüglich der Walzlinie (11) sensorisch erfasst wird und dass eine Anstellbewegung und/oder Anstellkraft der Seitenführungsmittel (8,9,10) in Abhängigkeit der Position und/oder Ausrichtung des Walzguts (2) gesteuert wird oder die Lage der Seitenführungsmittel und mit einem wählbaren Abstand zur Walzlinie eingestellt werden.

9. Vorrichtung zum Führen und Zentrieren eines metallenen Walzguts (2) in einer Walzstraße (1), wobei die Vorrichtung in der Walzstrasse (1) anordenbar ist, insbesondere zur Durchführung des Verfahrens nach einem der Ansprüche 1 bis 10, wobei die Walzstraße (1) wenigstens ein in einer Walzlinie (11) angeordnetes Aggregat und wenigstens ein Walzgerüst (3) zur Umformung des Walzguts (2) umfasst, wenigstens umfassend erste, zweite und dritte Seitenführungsmittel (8,9,-10) , die an verschiedenen voneinander beabstandeten Orten der Walzlinie (11) angeordnet sind, wobei wenigstens erste Seitenführungsmittel (8) eine Einlaufzentrierung des Walzguts (2) bilden und wenigstens zweite Seitenführungsmittel (9) vor dem ersten Walzgerüst (3) anordenbar sind und zur Ausrichtung des Walzguts parallel und mittig zur Walzlinie vorgesehen sind, **dadurch gekennzeichnet, dass** jeweils die ersten, zweiten und dritten Seitenführungsmittel (8,9,10) eine flächige Führung des Walzguts und zusätzlich eine punktförmige Führung des Walzguts aufweisen, wobei die punktförmigen Führungen als Rollenseitenführung ausgebildet sind, die flächigen Führungen im Wesentlichen als Trichterführung ausgebildet sind, und die Seitenführungsmittel (8,9,10) jeweils beiderseits des Walzguts (2) mit einer vorgebbaren Kraft anstellbar sind und weiterhin **dadurch gekennzeichnet, dass** die ersten und dritten Seitenführungsmittel (8,10) in Walzrichtung stromabwärts unmittelbar hintereinander mit einem ersten verhältnismäßig kleinen Abstand (A2) angeordnet sind und dass die ersten (8) und zweiten (9) Seitenführungsmittel mit einem verhältnismässig grösseren Abstand A1 voneinander angeordnet sind, wobei die zweiten Seitenführungsmittel vorzugsweise unmittelbar vor einem ersten Walzgerüst (3) anordenbar sind.

10. Vorrichtung nach Anspruch 9, **dadurch gekennzeichnet, dass** die zweiten und/oder dritten Seitenführungsmittel (9,10) jeweils eine flächige Führung des Walzguts (2) und zusätzlich wenigstens eine punktförmige Führung des Walzguts (2) aufweisen.

11. Vorrichtung nach einem der Ansprüche 9 oder 10, **dadurch gekennzeichnet, dass** die flächige Führung zumindest teilweise als Trichterführung ausgebildet ist.

12. Vorrichtung nach Anspruch 11, **dadurch gekennzeichnet, dass** die Rollenseitenführung auslaufseitig der Trichterführung und/oder einlaufseitig der Trichterführung angeordnet ist.

13. Vorrichtung nach einem der Ansprüche 9 bis 12 **dadurch gekennzeichnet, dass** die Seitenführungsmittel (8,9,10) beiderseits des Walzguts (2) in verschiedenen Winkelstellungen anstellbar sind.

## Claims

1. Method of guiding and centring a metal rolling material (2) in a rolling train (1) with at least one unit arranged in a rolling line and at least one roll stand (3) for reshaping the rolling material (2), wherein the method comprises use of lateral guide means (8, 9, 10) which exert a lateral force on the moving rolling material (2) at different places of the rolling line, wherein the method further comprises entry centring of the rolling material (2) before a first unit and/or before a first roll stand (3) of the rolling train (1) by first lateral guide means (8) and orientation of the rolling material (2), downstream of the transport direction of the rolling material (2), transversely to the rolling line by second lateral guide means (9), **characterised in that** the entry centring comprises funnel-shaped area guidance of the rolling material (2) and point guidance of the rolling material (2) and that for entry centring of the rolling material (2) use is additionally made of third lateral guide means (10), the lateral guide means (8, 9, 10) each comprising area guidance of the rolling material and additionally point guidance of the rolling material, wherein the point guidances are configured as roller lateral guidance, the area guidances are configured substantially as funnel guidance and the lateral guide means (8, 9, 10) are each actively adjusted against the rolling material (2), and further **characterised in that** the first and third lateral guide means (8, 10) are arranged directly in succession downstream in the rolling direction at a first comparatively small spacing (A2) and that the first (8) and second (9) lateral guide means (10) are arranged downstream in rolling direction at a comparatively larger spacing (A1) from one another.

2. Method according to claim 1, characterised n that the lateral guide means (8, 9, 10) are brought into and out of engagement with the rolling material (2) by a controllable, variable adjusting force.

3. Method according to one of claims 1 and 2, **characterised in that** a further funnel-shaped, area and point guidance of the rolling material (2) is provided with the help of the third lateral guide means (10).

4. Method according to any one of claims 1 to 3, **characterised in that** the alignment of the rolling material (2) is carried out by the second lateral guide means (9) directly before the first roll stand (3) of the rolling train (1).

5. Method according to any one of claims 1 to 4, **characterised in that** the lateral guide means (8, 9, 10) are adjusted against the rolling material (2) with a contact force lower than the plastic deformability of the rolling material (2).

6. Method according to any one of claims 1 to 5, **characterised in that** the guidance of the rolling material (2) for alignment of the rolling material (2) parallel to the rolling line (11) comprises guidance of the rolling material (2) which is at least narrower than the guidance of the entry centring, moreover preferably adjusted for contact with the rolling material.

7. Method according to any one of claims 1 to 6, **characterised in that** the first lateral guide means (8) after first contact with the rolling material (2) and before second contact with the rolling material (2) are temporarily brought by means of the second or third lateral guide means (9, 10) or at least one further lateral guide means out of contact with the rolling material (2).

8. Method according to any one of claims 1 to 7, **characterised in that** the alignment and position of the rolling material (2) with respect to the rolling line (11) are detected by sensor and that an adjusting movement and/or adjusting force of the lateral guide means (8, 9, 10) is or are controlled in dependence on the position and/or alignment of the rolling material (2) or the position of the lateral guide means is set to a selectable spacing from the rolling line.

9. Device for guiding and centring a metal rolling material (2) in a rolling train (1), wherein the device can be arranged in the rolling train (1), particularly for carrying out the method according to any one of claims 1 to 10, wherein the rolling train (1) comprises at least one unit arranged in a rolling line (11) and at least one roll stand (3) for reshaping the rolling material (2), comprising at least first, second and third lateral guide means (8, 9, 10) arranged at different mutually spaced-apart places of the rolling line (11), wherein at least first lateral guide means (8) form entry centring of the rolling material (2) and at least second lateral guide means (9) can be arranged in front of the first roll stand (3) and are provided for alignment of the rolling material parallelly and centrally with respect to the rolling line, **characterised in that** each of the first, second and third lateral guide means (8, 9, 10) comprises area guidance of the rolling material and additionally point guidance of the rolling material, wherein the point guidances are formed as roller lateral guidance, the area guidances are formed substantially as funnel guidance and the lateral guide means (8, 9, 10) are each adjustable on either side of the rolling material (2) with a predeterminable force, and further **characterised in that** the first and third lateral guide means (8, 10) are arranged directly in succession downstream in rolling direction at a first comparatively small spacing (A2) and that the first (8) and second (9) lateral guide means are arranged at a comparatively larger spacing (A1) from one another, wherein the second lateral guide means can preferably be arranged directly in front of a first roll stand (3).

10. Device according to claim 9, **characterised in that** the second and/or third lateral guide means (9, 10) respectively comprise an area guidance of the rolling material (2) and additionally at least one point guidance of the rolling material (2).

11. Device according to one of claims 9 and 10, **characterised in that** the area guidance is formed at least in part as funnel guidance.

12. Device according to claim 11, **characterised in that** the roller lateral guidance is arranged at the outlet side of the funnel guidance and/or at the inlet side of the funnel guidance.

13. Device according to any one of claims 9 to 12, **characterised in that** the lateral guide means (8, 9, 10) can be adjusted on either side of the rolling material (2) in different angular settings.

## Revendications

1. Procédé de guidage et de centrage d'un produit laminé (2) métallique dans un train de laminoir (1) comportant au moins un dispositif disposé sur une ligne de laminage et au moins un bâti de laminoir (3) destiné à la déformation du produit laminé (2), ledit procédé comprenant l'utilisation de moyens de guidage latéraux (8, 9, 10) exerçant une force latérale sur le produit laminé (2) en mouvement à différents endroits de la ligne de laminage, ledit procédé comprenant en outre un centrage en entrée du produit laminé (2) devant un premier dispositif et/ou devant un premier bâti de laminoir (3) du train de laminoir (1) à l'aide de premiers moyens de guidage latéraux (8) et, en aval dans la direction de transport du produit laminé (2), un alignement transversal du produit laminé (2) par rapport à la ligne de laminage à l'aide de deuxièmes moyens de guidage latéraux (9), **caractérisé en ce que** le centrage en entrée comprend un guidage en surface en forme d'entonnoir du produit laminé (2) ainsi qu'un guidage ponctuel du produit laminé (2), **en ce que** des troisièmes moyens de guidage latéraux (10) sont également utilisés pour le centrage en entrée du produit laminé (2), les moyens de guidage latéraux (8, 9, 10) présentant chacun un guidage en surface du produit laminé et en outre un guidage ponctuel du produit laminé, les guidages ponctuels étant réalisés sous forme de guidage latéral à rouleaux, et les guidages en surface étant essentiellement réalisés sous forme de guidage en entonnoir, et les moyens de guidage latéraux (8, 9, 10) étant à chaque fois activement positionnés contre le produit laminé (2), et **caractérisé en outre en ce que** les premiers et troisièmes moyens de guidage latéraux (8, 10) sont disposés immédiatement l'un derrière l'autre dans la direction de laminage en aval avec un premier espacement relativement faible (A2), et **en ce que** les premiers (8) et deuxièmes (9) moyens de guidage latéraux (10) sont disposés l'un par rapport à l'autre avec un espacement relativement plus grand (A1) dans la direction de laminage en aval.

2. Procédé selon la revendication 1, **caractérisé en ce que** les moyens de guidage latéraux (8, 9, 10) peuvent être mis en prise ou hors prise avec le produit laminé (2) avec une force d'appui réglable et variable.

3. Procédé selon l'une des revendications 1 ou 2, **caractérisé en ce qu'**un autre guidage en entonnoir en surface et ponctuel du produit laminé (2) est prévu à l'aide des troisièmes moyens de guidage latéraux (10).

4. Procédé selon l'une des revendications 1 à 3, **caractérisé en ce que** l'alignement du produit laminé (2) à l'aide des deuxièmes moyens de guidage latéraux (9) s'effectue immédiatement devant le premier bâti de laminoir (3) du train de laminoir (1).

5. Procédé selon l'une des revendications 1 à 4, **caractérisé en ce que** les moyens de guidage latéraux (8, 9, 10) sont positionnés contre le produit laminé (2) avec une force de contact inférieure à la limite de déformation plastique du produit laminé (2).

6. Procédé selon l'une des revendications 1 à 5, **caractérisé en ce que** le guidage du produit laminé (2) pour l'alignement du produit laminé (2) parallèle à la ligne de laminage (11) comprend un guidage du produit laminé (2) qui est au moins plus étroit que celui du centrage en entrée, et de préférence positionné en contact avec le produit laminé.

7. Procédé selon l'une des revendications 1 à 6, **caractérisé en ce que** les premiers moyens de guidage latéraux (8) sont temporairement mis hors prise avec le produit laminé (2) après un premier contact avec le produit laminé (2) et avant un second contact avec le produit laminé (2) à l'aide des deuxièmes ou troisièmes moyens de guidage latéraux (9, 10) ou d'au moins un autre moyen de guidage latéral.

8. Procédé selon l'une des revendications 1 à 7, **caractérisé en ce que** l'alignement et la position du produit laminé (2) par rapport à la ligne de laminage (11) sont détectés par capteurs et **en ce que** un mouvement d'appui et/ou une force d'appui des moyens de guidage latéraux (8, 9, 10) est commandé(e) en fonction de la position et/ou de l'alignement du produit laminé (2), ou la position des moyens de guidage latéraux est réglée avec un espacement sélectionnable par rapport à la ligne de laminage.

9. Dispositif de guidage et de centrage d'un produit laminé (2) métallique dans un train de laminoir (1), ledit dispositif pouvant être disposé dans le train de laminoir (1), en particulier pour la mise en œuvre du procédé selon l'une des revendications 1 à 10, le train de laminoir (1) comprenant au moins un dispositif disposé sur une ligne de laminage (11) et au moins un bâti de laminoir (3) destiné à la déformation du produit laminé (2), comprenant au moins des premiers, deuxièmes et troisièmes moyens de guidage latéraux (8, 9, 10) disposés à différents emplacements espacés le long de la ligne de laminage (11), au moins des premiers moyens de guidage latéraux (8) assurant un centrage en entrée du produit laminé (2) et au moins des deuxièmes moyens de guidage latéraux (9) pouvant être disposés devant le premier bâti de laminoir (3) et étant prévus pour aligner le produit laminé parallèlement et au centre de la ligne de laminage, **caractérisé en ce que** chacun des premiers, deuxièmes et troisièmes moyens de guidage latéraux (8, 9, 10) comprend un guidage en surface du produit laminé et en outre un guidage ponctuel du produit laminé, les guidages ponctuels étant réalisés sous forme de guidage latéral à rouleaux, et les guidages en surface étant essentiellement réalisés sous forme de guidage en entonnoir, et les moyens de guidage latéraux (8, 9, 10) pouvant être positionnés de part et d'autre du produit laminé (2) avec une force prédéfinie, et **caractérisé en outre en ce que** les premiers et troisièmes moyens de guidage latéraux (8, 10) sont disposés immédiatement l'un derrière l'autre dans la direction de laminage en aval avec un premier espacement relativement faible (A2), et **en ce que** les premiers (8) et deuxièmes (9) moyens de guidage latéraux sont disposés l'un par rapport à l'autre avec un espacement relativement plus grand A1, les deuxièmes moyens de guidage latéraux étant de préférence disposés immédiatement devant un premier bâti de laminoir (3).

10. Dispositif selon la revendication 9, **caractérisé en ce que** les deuxièmes et/ou troisièmes moyens de guidage latéraux (9, 10) comprennent chacun un guidage en surface du produit laminé (2) et en outre au moins un guidage ponctuel du produit laminé (2).

11. Dispositif selon l'une des revendications 9 ou 10, **caractérisé en ce que** le guidage en surface est au moins partiellement réalisé sous forme de guidage en entonnoir.

12. Dispositif selon la revendication 11, **caractérisé en ce que** le guidage latéral à rouleaux est disposé en aval et/ou en amont du guidage en entonnoir.

13. Dispositif selon l'une des revendications 9 à 12, **caractérisé en ce que** les moyens de guidage latéraux (8, 9, 10) peuvent être positionnés de part et d'autre du produit laminé (2) selon différents angles d'inclinaison.
